# EUROPÄISCHE PATENTANMELDUNG

(11) **EP 2 365 593 A1**
(43) Veröffentlichungstag der Anmeldung: **14.09.2011**
(21) Anmeldenummer: 11001806.6
(22) Anmeldetag: 04.03.2011
(51) Int. Cl.: H01R 33/22, H01R 33/945, H01R 33/96

(54) **Fassung für eine Led-Leuchte**

(30) Priorität: 09.03.2010 RU 2010108606
(71) Anmelder: Naumova, Galina, A., Volograd 400131 (RU)
(72) Erfinder: Naumova, Galina Alexeevna, 400131 Volgograd (RU); Samanov, Victor Vasilyevitch, 400121 Volgograd (RU); Fomichev, Valeriy Tarasovich, 400075 Volgograd (RU)
(74) Vertreter: Jeck, Anton

(57) **Zusammenfassung**

Die Erfindung betrifft eine Fassung für eine LED-Leuchte mit einem trennbaren Körper aus Nichtleiterwerkstoff, einem Gewindeeinsatz, einem mittleren Kontakt und einer Befestigungseinheit für Zuführungsleitungen. Damit die Fassung der Speisung einer LED-Leuchte vom Wechselstromnetz auch dann sicherstellt, wenn der Wechselstrom in eine stabile HF-Spannung umgesetzt wird, sieht die Erfindung vor, dass die Fassung zusätzlich einen Stromwandler und Kontakte zur Trennung des Stromwandlers vom Versorgungsnetz bei der Entfernung der Leuchte aus der Fassung aufweist.

## Beschreibung

Die Erfindung betrifft eine Fassung für eine LED-Leuchte nach dem Oberbegriff des Anspruchs.

Die Erfindung kann bei der Herstellung von Fassungen für Leuchten auf der LED-Basis eingesetzt werden.

Aus dem Stand der Technik ist eine Lampenfassung bekannt (Patent RU 2193809, H01 R 33/22, 2002). Diese Fassung weist einen Körper mit einer inneren Gewindeoberfläche, einen mittleren und einen seitlichen Kontakt und eine Befestigungseinheit für Zuführungsleitungen auf.

Eine Fassung für eine LED-Leuchte ist auch aus dem Patent RU 2297082 (H01 R 33/22, 2007) bekannt. Diese LED-Leuchte weist einen trennbaren Körper aus einem Nichtleiterwerkstoff, einem Gewindeeinsatz, einem mittleren Kontakt und eine Befestigungseinheit für Zuführungsleitungen auf.

Der Aufbau dieser bekannten Fassungen stellt keine Umformung des Wechselstroms aus dem Wechselstromnetz keine sichere HF-Spannung sicher, welche zur Speisung der Leuchten auf LED-Basis erforderlich ist.

Das Patent RU 2297082 löst dieses Problem dadurch, dass in den Sockel des in die Fassung eingesetzten Beleuchtungsgeräts ein Stromwandler eingesetzt ist. Bei jedem Austausch eines ausgefallenen Beleuchtungsgeräts ist auch ein neuer Stromwandler erforderlich. Dies ist wirtschaftlich unzweckmäßig.

Es ist Aufgabe der Erfindung, eine bauliche Ausführung der Fassung zu entwickeln, die die Speisung einer LED-Leuchte vom Wechselstromnetz sicherstellt, wobei der Wechselstrom in eine stabilisierte HF-Spannung umgesetzt wird.

Die gestellte Aufgabe wird durch die Merkmale des Anspruchs gelöst.

Die Fassung für eine LED-Leuchte umfasst einen trennbaren Körper aus einem Nichtleiterwerkstoff, einen Gewindeeinsatz, einen mittleren Kontakt und eine Befestigungseinheit für Zuführungsleitungen. Diese Fassung enthält nach der Erfindung zusätzlich einen Stromwandler und Öffnungskontakte, um den Stromwandler bei der Entfernung der Leuchte aus der Fassung zu trennen.

Vorteilhafte Ausgestaltungen sind den Unteransprüchen zu entnehmen.

Ein Ausführungsbeispiel der Erfindung ist in der Zeichnung schematisch dargestellt.

Die Fassung weist einen trennbaren Körper 1 aus einem Nichtleiterwerkstoff auf. In diesem Körper 1 ist ein Gewindeeinsatz 2 aus einem leitfähigen Material, ein Stromwandler 3, Kontakte 4, 5 und eine Isolierscheibe 6 eingebaut. In dem Loch der Isolierscheibe 6 befindet sich ein frei verschiebbarer Stößel 7. Auf der Isolierscheibe 6 ist ein mittlerer Kontakt 8 angeordnet. Die Fassung ist mit einer Befestigungseinheit 9 für die Zuführungsleitungen 10 und 11 versehen.

Wie aus der Zeichnung zu entnehmen ist, ist die Zuführungsleitung 10 über die Befestigungseinheit 9 und einen Anschluss des Stromwandlers 3 direkt mit dem Gewindeeinsatz 2 verbunden.

Im Trennbereich des Körpers 1 ist die Isolierscheibe 6 mit einem Loch in der Mitte gelagert. Auf der Unterseite der Isolierscheibe 6 ist einer der Kontakte 4 befestigt, der über die Befestigungseinheit 9 mit der anderen Zuführungsleitung 11 verbunden ist. Die als federnder Kontakt 4 ausgebildete Kontaktfeder stützt den Stößel 7 ab. Auf der Oberseite der Isolierscheibe 6 ist der auch als federnder Kontakt ausgebildete mittlere Kontakt 8 der Fassung befestigt, der über sein Befestigungsmittel mit dem Kontakt 5, d. h. dem zweiten Ausgangs-Anschluss des Stromwandlers 3 verbunden ist.

Wenn in die Fassung kein Sockel einer Leuchte eingeschraubt ist, sind die Kontakte 4, 5 geöffnet. Dabei sind der Stößel 7 und der mittlere Kontakt 8 der Fassung unter der Wirkung der als Federkontakte ausgebildeten Kontakte 4 und 8 hochgestellt. Die Kontakte 4 und 5 sind geöffnet. Der Stromwandler 3 ist ausgeschaltet und auch der mittlere Kontakt 8 der Fassung ist stromlos gemacht. Wenn jedoch in den Sockel der Fassung eine Leuchte eingeschraubt ist, dann sinkt der mittlere Kontakt 8 der Fassung ab. Die Kraft wird über den Stößel 7 auf den Kontakt 4 übertragen, der daraufhin auslenkt und mit dem Kontakt 5 in Verbindung gebracht wird. Damit wird über den geschlossenen Stromkreis der Stromwandler 3 eingeschaltet und die Zuführungsleitung 11 zum mittleren Kontakt 8 der Fassung durchgeschaltet. Der Stromwandler 3 und die Leuchte sind dann an das externe Versorgungsnetz angeschlossen.

## Patentansprüche

1. Fassung für eine LED-Leuchte mit einem trennbaren Körper (1) aus einem Nichtleiterwerkstoff, einem Gewindeeinsatz (2), einem mittleren Kontakt (8) und einer Befestigungseinheit (9) für Zuführungsleitungen (10, 11),
**dadurch gekennzeichnet,**
**dass** sie zusätzlich einen Stromwandler (3) und Kontakte (4, 5) zur Trennung des Stromwandlers (3) vom Versorgungsnetz bei der Entfernung der Leuchte aus der Fassung aufweist

2. Fassung nach Anspruch 1,
**dadurch gekennzeichnet,**
**dass** eine Zuführungsleitung (10) über die Befestigungseinheit (9), dem gemeinsamen Eingangs-Ausgangs-Anschluss des Stromwandlers (3) direkt mit dem Gewindeeinsatz (2) verbunden ist.

3. Fassung nach Anspruch 1 und Anspruch 2,
**dadurch gekennzeichnet,**
**dass** im Trennbereich des Körpers (1) eine Isolierscheibe (6) mit einem Loch in der Mitte für einen frei verschließbaren Stößel (7) gelagert ist,
**dass** auf der Unterseite der Isolierscheibe (6) ein Kontakt (4) befestigt ist, der den Stößel (7) stützt und über die Befestigungseinheit (9) mit der anderen Zuführungsleitung (11) verbunden ist,
**dass** der mit dem Kontakt (4) zusammenwirkende Kontakt (5) mit dem zweiten Eingangs-Anschluss des Stromwandlers (3) verbunden ist,
**dass** auf der Oberseite der Isolierscheibe (6) der mittlere Kontakt (8) der Fassung befestigt ist, der mit dem zweiten Ausgangskontakt des Stromwandlers (3) verbunden ist und der sich auf dem an der Oberseite der Isolierscheibe (6) herausragenden Stützkörper (7) abstützt und
**dass** der Kontakt (4) und der mittlere Kontakt (8) der Fassung als federnde Kontakte mit der lsolierscheibe (6) verbunden sind.
